# EUROPÄISCHE PATENTSCHRIFT

(11) **EP 2 025 613 B1**
(45) Veröffentlichungstag und Bekanntmachung des Hinweises auf die Patenterteilung: **07.03.2012**
(21) Anmeldenummer: 08014363.9
(22) Anmeldetag: 12.08.2008
(51) Int. Cl.: B65D 25/54, B65D 43/02, B65D 51/28, B65D 85/36

(54) **Dosenförmiger Behälter**
Box-shaped container
Récipient en forme de boîte

(30) Priorität: 16.08.2007 DE 102007038572
(43) Veröffentlichungstag der Anmeldung: 18.02.2009
(73) Patentinhaber: Rybczynski, Marius, 56729 Monreal (DE)
(72) Erfinder: Rybczynski, Marius, 56729 Monreal (DE)
(74) Vertreter: Grommes, Karl F.

(56) Entgegenhaltungen:
- GB-A- 284 788
- GB-A- 2 040 864
- US-A- 1 566 856
- US-A- 1 838 246

## Beschreibung

Die Erfindung betrifft einen dosenförmigen Behälter für ein Verpackungsgut mit einem Unterteil und einem das Unterteil verschließenden kasten- oder topfförmigen Deckel, wobei der Boden des Deckels die Vorderwand des Behälters bildet und die Seitenwände des Deckels die benachbarten Randbereiche des Unterteiles außenseitig überdecken.

Derartige, beispielsweise aus Blech bestehende Behälter werden für die unterschiedlichsten Verpackungsgüter verwendet. Häufig dienen derartige Behälter nach der bestimmungsgemäßen Verwendung ihres Inhaltes (z. B. Gebäck) zur Aufbewahrung anderer Objekte (beispielsweise Spielfiguren eines Spieles etc.). Das gilt insbesondere wenn die jeweiligen Behälter durch Ihre Formgebung und/oder farbliche Ausgestaltung so gestaltet sind, dass sie als Zier- oder Einrichtungsgegenstände in einer Wohnung verbleiben können und ggf. im Zusammenhang mit anderen Objekten dekorativ wirken.

Der Erfindung liegt die Aufgabe zugrunde, einen Behälter der eingangs genannten Art anzugeben, der sowohl bei seiner bestimmungsgemäßen Verwendung als auch bei seiner anderweitigen späteren Weiterverwendung eine sehr dekorative Ausgestaltung auf einfache Weise ermöglicht, ohne dass hierbei seine primäre Schutzfunktion eingeschränkt wird.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, den Deckel des aus Karton, Kunststoff, Holz oder Blech bestehenden Behälters als Betrachtungsvorrichtung auszubilden, wobei der Deckel mindestens eine Sichtöffnung für ein innerhalb des Behälters angeordnetes Schauobjekt aufweist. Ggf. ist die Sichtöffnung des Deckels durch eine optisch transparente Abdeckung verschlossen. Dabei ist in einem vorgegebenen Abstand zum Boden des Deckels eine Begrenzungswand angeordnet, die das Verpackungsgut von der Betrachtungsvorrichtung trennt und von dem Boden eines kasten- oder topfförmigen Einsatzes gebildet ist. Im Übrigen verfügt der Einsatz über Seitenwandbereiche, die innenseitig an Seitenwänden des Deckels anliegen und ggf. bis zum Boden des Deckels reichen und sich daran abstützen, und ist in mindestens einer Ebene vor der Begrenzungswand das Schauobjekt angeordnet.

Der Einsatz kann insbesondere auswechselbar ausgebildet und in dem Deckel form- und/oder kraftschlüssig gelagert (gehalten) sein.

Das Schauobjekt kann sehr unterschiedlich ausgestaltet sein. So ist es möglich, dass das Schauobjekt einen Bezug zu dem Verpackungsgut besitzt; oder es kann ausschließlich dekorativen Charakter besitzen.

Das Schauobjekt kann direkt oder über Abstandhalter an der Begrenzungswand oder an der Innenseite des Deckels befestigt sein. Dabei kann es sich bei dem Schauobjekt um ein Bildmotiv oder mehrere voneinander beabstandete Bildmotive handeln. Insbesondere um einen räumlichen Eindruck des Schauobjektes bei dem jeweiligen Betrachter hervorzurufen, werden mehrere Bildmotive verwendet, die sich in unterschiedlichen Ebenen vor der Begrenzungswand befinden.

Der Deckel kann sowohl schwenkbar an dem Unterteil angelenkt als auch als separater Deckel auf das Unterteil aufschiebbar ausgebildet sein.

Mit vorgenannten Vorschlägen, den Deckel in besonderer Weise als Betrachtungsvorrichtung auszubilden, beschreitet die Erfindung für Dosen ohne Zweifel einen neuen Weg. Einen solchen - auf einen Deckel gerichteten - Vorschlag hat es bis zum Anmeldetag nämlich noch nicht gegeben.

Dieser Vorschlag hat auch nicht nahe gelegen, weil nämlich dem Deckel bei Dosen besondere Bedeutung zukommt und Eingriffe und Veränderungen am Deckel nicht gerade empfehlenswert erscheinen. Damit erscheint die Dose eher als ein untaugliches oder zumindest ein sehr problematisches Objekt für eine Umgestaltung.

Dennoch hat sich die vorliegende Erfindung zum Ziel gesetzt, eine Dose weiterzuentwickeln. Dabei ist sie zu einer überraschend einfachen Lösung gelangt, wodurch es ihr gelungen ist, die bisherige Schließfunktion völlig unbeeinflusst zu lassen und trotzdem einen großen Gestaltungsspielraum für eine vorteilhaftere Wahrnehmung (bis hin zu einem räumlichen Eindruck) zu eröffnen.

In dokument GB 20 40 864 A wird ein Behälter gemäß dem Oberbegriff des Anspruchs 1 offenbart. Soweit durch die GB 20 40 864 A bereits ein Behälterverschluss mit einem Stauraum bekannt geworden ist, bezieht sich dieser auf einen anderen Behältertyp, verfolgt einen anderen Zweck und beinhaltet Merkmale, weiche nicht ohne erfinderisches Zutun für eine andere Lösung herangezogen werden können.

Jenes Dokument offenbart nämlich einen Behälter im Sinne eines Gefäßes (Kanisters oder dgl.), welches über einen verjüngten (ein Mundstück bildenden) Einfüll- oder Ausgussbereich verfügt. Dieser ist mittels eines Stöpsels oder Stopfens verschließbar. Naturgemäß presst sich der Stopfen dabei an die Innenseiten des Mundstücks an und dichtet das Gefäß so ab.

Der Vorschlag jenes Dokumentes zielt letztlich darauf ab, einen ausgehöhlten Stopfen zu verwenden, um darin eine kleine Zugabe zum eigentlichen Inhalt des Gefäßes mitliefern zu können, was den Verkauf anregen soll. Die Zugabe soll dazu äußerlich erkennbar sein. Der Zweck ist erfüllt, wenn die Zugabe vom Empfänger des Gefäßes entnommen wird.

Nach einer Entnahme erscheinen die Merkmale jenes Dokumentes unzweckmäßig, ja sogar sinn- und nutzlos. Die Schließfunktion des Stopfens wird nämlich durch die vorgeschlagene Ausgestaltung umständlich bis kompliziert und verliert an Effizienz. Ein ausgehöhlter Stopfen lässt sich weder gut manipulieren noch dauerhaft fest in ein Mundstück eindrücken.

Die dabei notwendige Abdeckkappe soll sowohl mit dem Stopfen als auch mit dem Gefäß in Eingriff gebracht werden. Als Folge davon kann ein solcher Verschluss nicht als Ganzes gehandhabt werden. So muss er beim Öffnen zerlegt und beim Schließen aus seinen Einzelteilen (Stopfen und Kappe) zusammengesetzt werden.

Solches erschwert ein Öffnen und Schließen und kommt deshalb in aller Regel nur für einen einmaligen Vorgang in Betracht. Dieser Umstand spricht sogar gegen eine Weiterverwendung solcher Gefäße als Aufbewahrungsbehälter für andere Objekte oder als dekorativer Einrichtungsgegenstand.

Die hier beanspruchte Erfindung geht erst gar nicht von solch einem Gefäß aus, welches sich mittels Stopfen verschließen lässt, was in der Praxis regelmäßig auf ein Gefäß mit enghalsigem Mundstück hinausläuft. Ein solches Gefäß steht hier nicht zur Debatte, vielmehr geht es um einen Behälter anderer Art, nämlich eine Dose oder einen dosenförmigen Behälter.

Für eine Dose ist charakteristisch, dass sie über eine besonders große Öffnung verfügt, welche typischerweise nicht mittels eines Stopfens, sondern eines Deckels verschließbar ist. Im Gegensatz zu einem Stopfen ist ein Deckel ein Aufsatz, welcher einen Behälter übergreift und außenseitig abdichtet.

Typisch ist für Dosen ferner, dass sie für ein häufiges, ebenso sicheres wie bequemes Öffnen und Schließen geeignet sein sollen. Nicht zuletzt dadurch eignen sie sich auch für eine Weiterverwendung. Die vorliegende Erfindung offenbart technische Gestaltungsvorschläge, welche geeignet sind, den Anreiz für eine Weiterverwendung zu erhöhen.

Weitere Einzelheiten und Vorteile der Erfindung ergeben sich aus dem folgenden, anhand von Figuren erläuterten Ausführungsbeispiel. Es zeigen:
- Fig.1: einen Schnitt durch einen erfindungsgemäßen dosenförmigen Behälter und
- Fig.2: eine Draufsicht auf den in Fig.1 dargestellten Behälter.

In Fig.1 ist mit 1 ein erfindungsgemäßer dosenförmiger Behälter für ein Verpackungsgut (beispielsweise für Süßigkeiten) bezeichnet. Der Behälter 1 besteht im Wesentlichen aus einem Unterteil 2 und einem das Unterteil 2 verschließenden kastenförmigen Deckel 3. Dabei bildet der Boden 4 des Deckels 3 die Vorderwand des Behälters 1, und die Seitenwände 5 des Deckels 3 überdecken die benachbarten Randbereiche 6 des Unterteiles 2 außenseitig.

Unterteil 2 und Deckel 3 des Behälters 1 sind beispielsweise aus Weißblech hergestellt. Außerdem ist der Deckel 3 über nicht dargestellte Scharniere mit dem Unterteil 2 in an sich bekannter Weise verbunden (angelenkt), so dass der Deckel 3 gegenüber dem Unterteil 2 nach oben schwenkbar ist.

Erfindungsgemäß ist der Deckel 3 als Betrachtungsvorrichtung ausgebildet und weist mindestens eine Sichtöffnung 7 für ein innerhalb des Behälters 1 angeordnetes Schauobjekt 8 (hier ein Gebirgszug) auf. Die Sichtöffnung 7 des Deckels 3 ist hier zum Schutz gegen äußere Einflüsse durch eine optisch transparente Abdeckung 9 (beispielsweise Plexiglas) verschlossen.

In einem vorgegebenen Abstand zum Boden 4 des Deckels 3 ist eine Begrenzungswand 10 angeordnet, die das in dem Innenraum 11 des Unterteiles 2 üblicherweise befindliche Verpackungsgut (nicht dargestellt) von der Betrachtungsvorrichtung trennt. Die Begrenzungswand 10 wird dabei durch den Boden eines kastenförmigen Einsatzes 13 gebildet, der bis an das Unterteil 2 des Behälters 1 reicht und der auswechselbar und formschlüssig in dem Deckel 3 gelagert (gehalten) ist. Die stirnseitigen Seitenwandbereiche 14 des Einsatzes 13 stützen sich an der Innenseite 15 des Bodens 4 des Deckels 3 ab.

Das Schauobjekt 8 setzt sich aus drei voneinander beabstandeten Bildmotiven zusammen, die in mehreren hintereinander angeordneten Ebenen vor der Begrenzungswand 10 befestigt sind, so dass das Schauobjekt 8 bei einem durch die Sichtöffnung 7 blickenden Betrachter einen räumlichen Eindruck hervorruft.

Die Erfindung ist selbstverständlich nicht auf das vorstehend beschriebene Ausführungsbeispiel beschränkt. So braucht es sich bei dem Schauobjekt nicht zwingend um Bildmotive zu handeln, sondern es können auch räumliche Gegenstände vor der Begrenzungswand angeordnet sein.

### Bezugszeichenliste

- 1: Behälter
- 2: Unterteil
- 3: Deckel
- 4: Boden (Deckel), Vorderwand
- 5: Seitenwand
- 6: Randbereich
- 7: Sichtöffnung
- 8: Schauobjekt
- 9.: Abdeckung
- 10: Begrenzungswand, Boden (Einsatz)
- 11: Innenraum

- 13: Einsatz
- 14: Seitenwandbereich
- 15: Innenseite

## Patentansprüche

1. Behälter für ein Verpackungsgut mit einem Unterteil (2) und einem das Unterteil (2) verschließenden Deckel (3), wobei der Boden (4) des Deckels (3) die Vorderwand des Behälters (1) bildet und die Seitenwände (5) des Deckels (3) die benachbarten Randbereiche (6) des Unterteils (2) außenseitig überdeckt, und wobei in einem vorgegebenen Abstand zum Boden (4) des Deckels (3) eine Begrenzungswand (10) angeordnet ist,
**dadurch gekennzeichnet, dass**
der Behälter dosenförmig und der Deckel kasten- oder topfförmig ist,
der Deckel (3) als Betrachtungsvorrichtung ausgebildet ist und mindestens eine Sichtöffnung (7) für ein innerhalb des Behälters (1) angeordnetes Schauobjekt (8) aufweist,
die Sichtöffnung (7) des Deckels (3) ggf. durch eine optisch transparente Abdeckung (9) verschlossen ist,
die Begrenzungswand die Betrachtungsvorrichtung von dem Verpackungsgut trennt,
die Begrenzungswand (10) von dem Boden eines kasten- oder topfförmigen Einsatzes (13) gebildet ist,
der Einsatz (13) über Seitenwandbereiche (14), verfügt die innenseitig an Seitenwänden (5) des Deckels (3) anliegen und ggf. bis zum Boden (4) des Deckels (3) reichen und sich daran abstützen,
und das Schauobjekt (8) in mindestens einer Ebene vor der Begrenzungswand (10) angeordnet ist.

2. Behälter nach Anspruch 1, **dadurch gekennzeichnet, dass** der Einsatz (13) auswechselbar ausgebildet und an dem Deckel (3) form- und/oder kraftschlüssig gehalten ist.

3. Behälter nach Anspruch 1 oder 2, **dadurch gekennzeichnet, dass** das Schauobjekt (8) direkt oder über Abstandhalter an der Begrenzungswand (10) oder an der Innenseite (15) des Deckels (3) befestigt ist.

4. Behälter nach einem der Ansprüche 1 bis 3, **dadurch gekennzeichnet, dass** es sich bei dem Schauobjekt (8) um ein oder mehrere voreinander beabstandete Bildmotive handelt.

5. Behälter nach einem der Ansprüche 1 bis 4, **dadurch gekennzeichnet, dass** der Deckel (3) schwenkbar an dem Unterteil (2) angelenkt ist.

6. Behälter nach einem der Anspruche 1 bis 5, **dadurch gekennzeichnet, dass** der Behälter (1) und/oder die Begrenzungswand (10) aus Blech, vorzugsweise Weißblech, bestehen.

## Claims

1. Container for a packaged product with a lower part (2) and a lid (3) closing the lower part (2), wherein the base (4) of the lid (3) forms the front wall of the container (1) and the side walls (5) of the lid (3) cover the adjacent edge regions (6) of the lower part (2) on the outside, and wherein a limiting wall (10) is arranged at a predetermined spacing from the base (4) of the lid (3), **characterised in that** the container is box-shaped and the lid is case-shaped or pot-shaped, the lid (3) is configured as a viewing device and has at least one inspection opening (7) for a display item (8) arranged within the container (1), the inspection opening (7) of the lid (3) is optionally closed by an optically transparent cover (9), the limiting wall separates the viewing device from the packaged product, the limiting wall (10) is formed by the base of a case-shaped or pot-shaped insert (13), the insert (13) has side wall regions (14), which rest on side walls (5) of the lid (3) on the inside and optionally extend to the base (4) of the lid (3) and are supported thereon, and the display object (8) is arranged in at least one plane in front of the limiting wall (10).

2. Container according to claim 1, **characterised in that** the insert (13) is replaceable and is positively and/or non-positively held on the lid (3).

3. Container according to claim 1 or 2, **characterised in that** the display object (8) is fastened directly or by means of spacers on the limiting wall (10) or on the inside (15) of the lid (3).

4. Container according to any one of claims 1 to 3, **characterised in that** the display object (8) is one or more image motifs spaced apart from one another.

5. Container according to any one of claims 1 to 4, **characterised in that** the lid (3) is pivotably articulated to the lower part (2).

6. Container according to any one of claims 1 to 5, **characterised in that** the container (1) and/or the limiting wall (10) consist of sheet metal, preferably tinplate.

## Revendications

1. Récipient pour un produit à emballer avec une partie inférieure (2) et un couvercle (3) obturant la partie inférieure (2), le fond (4) du couvercle (3) formant la paroi avant du récipient (1), les parois latérales (5) du couvercle (3) recouvrant à l'extérieur les zones de bord (6) adjacentes de la partie inférieure (2) et une paroi de délimitation (10) étant disposée écartée, de manière prédéfinie, par rapport au fond (4) du couvercle (3), **caractérisé en ce que** le récipient est en forme de boîte et le couvercle en forme de caisse ou de pot, **en ce que** le couvercle (3) est conçu en tant que dispositif d'observation et présente au moins une ouverture de visualisation (7) pour un objet présenté (8), disposé à l'intérieur du récipient (1), **en ce que** l'ouverture de visualisation (7) du couvercle (3) est obturée le cas échéant par une protection (9) optique transparente, **en ce que** la paroi de délimitation sépare le dispositif d'observation du produit à emballer, **en ce que** la paroi de délimitation (10) est formée du fond d'un insert (13) en forme de caisse ou de pot, **en ce que** l'insert (13) dispose de zones de paroi latérale (14) qui sont situées, côté intérieur, au niveau des parois latérales (5) du couvercle (3) et le cas échéant, s'étendent jusqu'au fond (4) du couvercle (3) et qui s'y appuient, et **en ce que** l'objet présenté (8) est disposé dans au moins un plan devant la paroi de délimitation (10).

2. Récipient selon la revendication 1, **caractérisé en ce que** l'insert (13) est conçu amovible et est maintenu de façon solidaire et/ou par adhérence au niveau du couvercle (3).

3. Récipient selon la revendication 1 ou 2, **caractérisé en ce que** l'objet présenté (8) est fixé directement ou par le biais d'un dispositif de maintien d'espacement au niveau de la paroi de délimitation (10) ou au niveau du côté intérieur (15) du couvercle (3).

4. Récipient selon l'une des revendications 1 à 3, **caractérisé en ce qu'**en ce qui concerne l'objet présenté (8), il s'agit d'une ou de plusieurs images espacées les unes des autres.

5. Récipient selon l'une des revendications 1 à 4, **caractérisé en ce que** le couvercle (3) est articulé pivotable au niveau de la partie inférieure (2).

6. Récipient selon l'une des revendications 1 à 5, **caractérisé en ce que** le récipient (1) et/ou la paroi de délimitation (10) est/sont en tôle, de préférence, en fer-blanc.
